# EUROPÄISCHE PATENTSCHRIFT

(11) **EP 2 771 617 B1**
(45) Veröffentlichungstag und Bekanntmachung des Hinweises auf die Patenterteilung: **27.09.2017**
(21) Anmeldenummer: 12784209.4
(22) Anmeldetag: 22.10.2012
(51) Int. Cl.: F23N 5/26

(54) **GASREGELARMATUR**
GAS CONTROL VALVE
VANNE DE REGULATION DE GAZ

(30) Priorität: 24.10.2011 DE 102011116797
(43) Veröffentlichungstag der Anmeldung: 03.09.2014
(73) Patentinhaber: Mertik Maxitrol GmbH & Co. Kg, 06502 Thale (DE)
(72) Erfinder: HAPPE, Barbara, 06507 Gernrode (DE)
(86) Internationale Anmeldenummer: PCT/EP2012/004420
(87) Internationale Veröffentlichungsnummer: WO 2013/060442

(56) Entgegenhaltungen:
- US-A- 4 168 719
- US-A1- 2006 207 654
- US-B2- 7 507 085

## Beschreibung

### Technisches Gebiet

Die Erfindung betrifft eine Gasregelarmatur mit elektronischer Zündung für eine gasbetriebene Heizeinrichtung nach dem Oberbegriff des ersten Patentanspruches.

### Stand der Technik

Gasregelarmaturen für eine gasbetriebene Heizeinrichtung, wie einen Gasheizofen, einen Gaskamin oder dergleichen, gibt es in einer Vielzahl von Ausführungen. Sie dienen zur Zündung und zur Regelung eines einem Brenner zufließenden Gasstromes.

So ist in der deutschen Patentanmeldung DE 10 2010 019 960 A1 eine Gasregelarmatur mit elektronischer Zündung mit einer von einer Spannungsquelle gespeisten elektronischen Steuereinheit beschrieben. In einem mehrteiligen Gehäuse sind ein thermoelektrisches Zündsicherungsventil und ein Hauptventil, die gemeinsam sowohl zur Zündsicherung als auch zur Aufspaltung des Gasstromes in Anteile für einen Hauptbrenner und für einen Zündbrenner dienen und weitere sekundäre Funktionselement untergebracht. Axial zum Zündsicherungsventil und zum Hauptventil ist ein Stößel angeordnet, der aus dem gasführenden Raum des Gehäuses herausragt und in Längsrichtung gegen die Kraft einer Rückholfeder derart betätigbar ist, dass sich das Zündsicherungsventil in der Offenstellung und das Hauptventil in der Geschlossenstellung befindet.

Auf dem Gehäuse ist ein mit der elektronischen Steuereinheit verbundener Mikroschalter angeordnet ist, der bei einer manuellen Betätigung des Stößels in Längsrichtung gegen die Kraft der Rückholfeder geschaltet wird. Dadurch erhält die elektronische Steuereinheit ein elektrisches Signal. Bei ausgeschaltetem Zustand der Gasregelarmatur erfolgt dann eine Aktivierung derselben, wohingegen im bereits eingeschaltetem Zustand der Gasregelarmatur dieselbe deaktiviert wird, indem über ein Relais eine Unterbrechung des Thermostromkreises und damit des zum thermoelektrischen Zündsicherungsventils fließenden Haltestroms erfolgt. Hierbei ist es von Nachteil, dass für eine ordnungsgemäße Ausschaltung der Gasregelarmatur ein von der Spannungsquelle bereit zu stellender Strom zur Verfügung stehen muss. Das bedeutet, dass bei einem Ausfall der Spannungsquelle, zum Beispiel bei einer entladenen Batterie, keine Ausschaltung erfolgt. Das kann ein Sicherheitsproblem darstellen. Das Dokument US4168719 offenbart eine Gasregelarmatur gemäss dem Oberbegriff des Anspruchs 1.

### Darstellung der Erfindung

Der Erfindung liegt das Problem zugrunde bei einer Gasregelarmatur mit elektronischer Zündung des Gasstromes nach dem Oberbegriff des ersten Patentanspruches eine einfache manuelle Bedienung zu gewährleisten, indem Einschalten und Ausschalten mit jeweils einer Bewegung ermöglicht werden sollen. Weiterhin soll gewährleistet sein, dass auch bei einem Ausfall der Spannungsquelle ein Ausschalten der Gasregelarmatur sichergestellt ist.

Erfindungsgemäß wird das Problem durch Anspruch 1 gelöst. Damit wurde eine Lösung gefunden, mit der die weiter oben genannten Nachteile des Standes der Technik beseitigt wurden. Weiterhin ist durch eine manuelle Betätigung des Stößels in einfacher Weise ein Wechsel des Betriebszustandes, d.h. ein Einschalten bzw. ein Ausschalten möglich. Desweiteren ist es gewährleistet, dass die Ausschaltung auch bei einem Ausfall der Spannungsquelle erfolgt.

Eine vorteilhafte Ausgestaltung der Erfindung geht aus dem Unteranspruch hervor.

So erweist es sich als günstige Ausgestaltung der Gasregelarmatur, wenn die beiden Mikroschalter derart lagemäßig auf dem Oberteil befestigt sind, dass die Schaltkonturen identisch sind. Damit ist es möglich, die Schaltkontur als eine einfach herzustellende Drehkontur auf dem Bedienungselement zu fertigen.

### Ausführungsbeispiel

Anhand eines Ausführungsbeispiels wird die erfindungsgemäße Gasregelarmatur nachstehend unter Zuhilfenahme der Zeichnungen näher erläutert. Es zeigen:
- Fig. 1: eine Ausführung einer Gasregelarmatur in teilweise geschnittener Darstellung in Geschlossenstellung,
- Fig. 2: eine Ausführung einer Gasregelarmatur in teilweise geschnittener Darstellung bei einer manuellen Betätigung des Stößels.

Die in den Figuren dargestellte beispielhafte erfindungsgemäße Gasregelarmatur ist ein Schalt- und Regelgerät, das für den Einbau in gasbetriebene Heizeinrichtungen oder dergleichen bestimmt ist. Sie ermöglicht die Bedienung und Überwachung eines Brenners, indem die zum Brenner strömende Gasmenge gesteuert wird. Der Brenner besteht in diesem Ausführungsbeispiel aus einem nicht dargestellten Zündbrenner und einem ebenfalls nicht dargestellten Hauptbrenner.

Die erfindungsgemäße, in den Figuren gezeigte und nachfolgend beschriebene Gasregelarmatur besteht aus einem Gehäuse 1, in dem sich verschiedene Funktionseinheiten, die teilweise über Bedienungselemente 17; 28 von außen betätigt werden können, befinden. Das Gehäuse ist aus einem Oberteil 2 und einem Unterteil 3, zwischen denen eine Flachdichtung 4 die äußere Dichtheit gewährleistet, sowie einer Abdeckhaube 5 zusammengesetzt. Desweiteren weist das Gehäuse 1 einen Gaseingang 6, einen Zündgasausgang 7 und einen Hauptgasausgang 8 auf. Sie besitzt folgende Funktionseinheiten:
- Inbetriebnahme mit Zündsicherung
- Steuerungseinheit für die zum Hauptbrenner strömende Gasmenge

Zur Ansteuerung dient eine nicht dargestellte elektronische Steuereinheit, die sich in diesem Beispiel zusammen mit einer Spannungsquelle in einem separaten ortsunabhängigen nicht dargestellten Gehäuse befindet.

Für die Inbetriebnahme ist in einer Lagerstelle 9 des Oberteiles 2 ein Stößel 10 längsbeweglich geführt, der mit seinem Ende in das Innere des Gehäuses 1 reicht, wobei zum Beispiel durch einen Rundring 11 die notwendige Gasdichtheit gewährleistet wird. Die Bewegung des Stößels 10 in Längsrichtung ist dabei nur gegen die Kraft einer sich im Oberteil 2 abstützenden Rückholfeder 12 möglich.

Zwischen Oberteil 2 und Abdeckhaube 5 sind desweiteren ein erster Mikroschalter 13, der elektrisch mit der elektronischen Steuereinheit verbunden ist, und ein zweiter Mikroschalter 14, der elektrisch im Thermostromkreis in Reihe geschaltet ist, befestigt. Dabei befindet sich in der Geschlossenstellung der Gasregelarmatur der Mikroschalter 13 in der Offenstellung und der Mikroschalter 14 in der Geschlossenstellung. Dies wird erreicht über eine Schaltkontur 15 für das Schaltelement 18 des ersten Mikroschalters 13 und eine Schaltkontur 16 für das Schaltelement 19 des zweiten Mikroschalters 14. Beide Schaltkonturen 15; 16 befinden sich auf der Mantelfläche eines Bedienungselementes 17, das auf dem nach außen ragenden Teil des Stößels 10 befestigt ist.

Günstigerweise können, wie in diesem Ausführungsbeispiel, die beiden Mikroschalter 13; 14 derart in unterschiedlicher Lage auf dem Oberteil 2 befestigt sein, dass die Schaltkonturen 15; 16 identisch sind und damit als eine einfach herzustellende Drehkontur auf dem Bedienungselement 17 gefertigt werden können.

Auf dem in das Innere des Oberteiles 2 ragenden Bereich des Stößels 10 ist ein zu einem Hauptventil 20 zugehöriger Ventilteller 21 verschiebbar geführt, der sich unter der Kraft einer Schließfeder 22, die einerseits am Oberteil 2 und andererseits am Ventilteller 21 anliegt, auf einem auf dem Stößel 10 befindlichen Anschlag 23 abstützt. Die unter der Kraft der Rückholfeder 12 einzunehmende Ausgangsstellung wird dadurch erreicht, dass der Ventilteller 21 des Hauptventils 20 am Oberteil 2 anliegt.

Durch eine Trennwand 24 wird das Innere des durch Oberteil 2 und Unterteil 3 gebildeten Teiles des Gehäuses 1 in verschiedene Räume unterteilt. Fluchtend in Verlängerung des Stößels 10 weist die Trennwand 24 eine Öffnung 32 auf, deren dem Oberteil 2 zugewandte Seite den Ventilsitz 25 für den Ventilteller 21, und damit in Verbindung mit diesem das Hauptventil 20 bildet, während die andere Seite der Öffnung 32 einen zu einem Zündsicherungsventil 26 zugehörigen Ventilsitz 27 bildet. Zwischen beiden Ventilsitzen 25; 27 mündet in die Öffnung 32 eine zum Zündgasausgang 7 führende Zündgasbohrung 33. Das Zündsicherungsventil 26 wird durch einen in einer Lagerstelle des Gehäuses 1 gasdicht angeordneten thermoelektrischen Zündsicherungsmagneten 34 beeinflusst, der sich stromab des Gaseinganges 6 befindet. Der thermoelektrische Zündsicherungsmagnet 34 wirkt auf einen Anker, der starr mit einer Ventilstange 29 verbunden ist, auf der der Ventilteller 30 des Zündsicherungsventils 26 befestigt ist. Über die elektronische Steuereinheit sowie über ein der Zündflamme ausgesetztes Thermoelement ist der thermoelektrische Zündsicherungsmagnet 34 erregbar.

Der Aufbau und die Wirkungsweise des Zündsicherungsmagneten 34 sind im Übrigen dem Fachmann geläufig, so dass auf die Beschreibung weiterer Einzelheiten verzichtet werden kann. Hervorzuheben ist nur noch, dass eine Rückstellfeder 31 bestrebt ist, den Anker über den als Federlager dienenden Ventilteller 30 vom Zündsicherungsmagneten 34 abzuziehen.

In Strömungsrichtung hinter der Inbetriebnahme befindet sich innerhalb des Gehäuses 1 die nicht dargestellte, da dem Fachmann bekannte Steuerungseinheit für die zum Hauptbrenner strömende Gasmenge. Sie besteht üblicherweise aus einem Schalter, der die Menge des zum Hauptbrenner strömenden Gases steuert.

Der Schalter ist beispielsweise so ausgeführt, dass eine modulierende Steuerung über ein erstes Ventil mit sprungförmiger Ein- und Ausschaltung im Teillastbereich über ein zweites Ventil bewirkt wird. Dabei wird der Teillastdurchfluss durch eine einstellbare Düse begrenzt.

Ein mit dem Schalter in Verbindung stehende und längsbewegliche Betätigungsstange ragt aus dem gleichzeitig eine Lagerstelle für ihn bildenden Gehäuse 1 heraus und ist mit einem Bedienungselement 28 verbunden.

Die Wirkungsweise der Gasregelarmatur ist wie folgt:
In der Fig. 1 ist die Gasregelarmatur im ausgeschalteten Zustand gezeigt. Das Bedienungselement 17 befindet sich unter der Wirkung der Rückholfeder 12 in seiner Ausgangslage. Dabei ist das Hauptventil 20 zwar geöffnet, aber der Zündsicherungsmagnet 34 ist nicht erregt, so dass das Zündsicherungsventil 26 geschlossen ist und kein Gas zum Brenner strömen kann.

Um die Gasregelarmatur einzuschalten muss über das Bedienungselement 17 der Stößel 10 in seiner Längsrichtung gegen die Kraft der Rückholfeder 12 bewegt werden, so dass sich die in der Fig. 2 gezeigte Stellung ergibt.

Dabei wird zuerst das Hauptventil 20 geschlossen und anschließend das Zündsicherungsventil 26 so weit geöffnet, dass der Anker am Zündsicherungsmagneten 34 anliegt. Das Zündgas kann nunmehr über die Zündgasbohrung 33 zum Zündgasausgang 7 und von dort über eine nicht dargestellte Zündgasleitung zum Zündbrenner strömen.

Über die Schaltkontur 15 und das Schaltelement 18 wird gleichzeitig der erste Mikroschalter 13 geschlossen und dadurch über ein an die elektronische Steuereinheit gesandtes elektrisches Signal erreicht, dass einerseits über den ersten Mikroschalter 13 ein Strom auf den Zündsicherungsmagneten 34 gegeben wird, und andererseits über die elektronische Steuereinheit das am Zündbrenner ausströmende Gas gezündet wird. Desweiteren wird über die Schaltkontur 16 das Schaltelement 19 des zweiten Mikroschalters 14 betätigt, so dass der Mikroschalter 14 seine Offenstellung einnimmt, wodurch der Thermostromkreis unterbrochen wird.

Sobald die Zündflamme brennt, wird über ein von der Zündflamme beeinflussbares Thermoelement ein Haltestrom zum Zündsicherungsmagneten 34 bereitgestellt, kann jedoch auf Grund des unterbrochenen Thermostromkreises noch nicht fließen. Erst wenn die manuelle Betätigung des Bedienungselementes 17 beendet wird, nimmt der Stößel wieder seine Ausgangslage ein, das Hauptventil 20 wird geöffnet und die Mikroschalter 13; 14 werden betätigt. Dabei erfolgt die Öffnung des ersten Mikroschalters 13 erst nachdem der zweite Mikroschalter bereits geschlossen hat, um sicher zu stellen, dass der Zündsicherungsmagnet 34, nunmehr über die anliegende Thermospannung, erregt bleibt.

Über das Bedienungselement 28 kann der Schalter in bekannter Art und Weise betätigt werden, indem es zuerst zu einem schlagartigen Öffnen des zweiten Ventils kommt. Die durch eine Öffnung begrenzte konstante Gasmenge strömt über den Hauptgasausgang 8 durch eine ebenfalls nicht dargestellte Hauptgasleitung zum Hauptbrenner und wird über die Zündflamme gezündet. Die Flammen brennen mit einer Minimalhöhe. Bei einer weiteren Betätigung des Bedienungselementes 28 wird die zum Hauptgasbrenner strömende Gasmenge gleichmäßig vergrößert, da nunmehr das erste Ventil kontinuierlich öffnet, wodurch eine gleichmäßige Erhöhung der durch das erste Ventil durchströmenden Gasmenge erreicht wird.

Wird das Bedienungselement 17 im aktivierten Zustand der Gasregelarmatur betätigt, so wird das Hauptventil 20 geschlossen und damit der Gasstrom zum Hauptbrenner unterbrochen. Über die ebenfalls gleichzeitig erfolgende Betätigung des Mikroschalters 14 wird der Thermostromkreis manuell unterbrochen. Der Zündsicherungsmagnet 34 wird nicht mehr erregt und somit das Zündsicherungsventil 26 nicht mehr gehalten. Sobald das Bedienungselement 17 nicht mehr betätigt wird und in seine Ausgangslage zurückgeht, geht auch das Zündsicherungsventil 26 in die Geschlossenstellung. Die Gasregelarmatur befindet sich im deaktivierten Zustand.

Die erfindungsgemäße Gasregelarmatur ist selbstredend nicht auf das dargestellte Ausführungsbeispiel beschränkt. Vielmehr sind Änderungen, Abwandlungen und Kombinationen möglich, ohne den Rahmen der Erfindung zu verlassen.

So versteht es sich, dass beispielsweise die weiter oben genannte und beschriebene Steuerungseinheit für die zum Hauptbrenner strömende Gasmenge entfallen kann, wenn immer eine konstante Gasmenge zum Hauptbrenner strömen soll und es nicht erforderlich ist diesen Gasstrom zu regeln. Andererseits kann die Gasregelarmatur beispielsweise noch weitere Funktionseinheiten, wie beispielsweise einen Druckregler o.ä., aufweisen.

**Aufstellung der Bezugszeichen**

| | | | |
|---|---|---|---|
| 1 | Gehäuse | 26 | Zündsicherungsventil |
| 2 | Oberteil | 27 | Ventilsitz |
| 3 | Unterteil | 28 | Bedienungselement |
| 4 | Flachdichtung | 29 | Ventilstange |
| 5 | Abdeckhaube | 30 | Ventilteller |
| 6 | Gaseingang | 31 | Rückstellfeder |
| 7 | Zündgasausgang | 32 | Öffnung |
| 8 | Hauptgasausgang | 33 | Zündgasbohrung |
| 9 | Lagerstelle | 34 | Zündsicherungsmagnet |
| 10 | Stößel | | |
| 11 | Rundring | | |
| 12 | Rückholfeder | | |
| 13 | erster Mikroschalter | | |
| 14 | zweiter Mikroschalter | | |
| 15 | Schaltkontur für den ersten Mikroschalter | | |
| 16 | Schaltkontur für den zweiten Mikroschalter | | |
| 17 | Bedienungselement | | |
| 18 | Schaltelement des ersten Mikroschalters | | |
| 19 | Schaltelement des zweiten Mikroschalters | | |
| 20 | Hauptventil | | |
| 21 | Ventilteller | | |
| 22 | Schließfeder | | |
| 23 | Anschlag | | |
| 24 | Trennwand | | |
| 25 | Ventilsitz | | |

## Patentansprüche

1. Gasregelarmatur mit elektronischer Zündung für eine gasbetriebene Heizeinrichtung oder dergleichen mit einer von einer Spannungsquelle gespeisten elektronischen Steuereinheit, einem von einem Zündsicherungsmagneten (34) beeinflussbaren thermoelektrischen Zündsicherungsventil (26) und einem Hauptventil (20), die gemeinsam sowohl zur Zündsicherung als auch zur Aufspaltung des Gasstromes in Anteile für einen Hauptbrenner und für einen Zündbrenner dienen, und die mit weiteren, sekundären Funktionselementen, in einem mehrteiligen Gehäuse (1) untergebracht sind, einem axial zum Zündsicherungsventil (26) und zum Hauptventil (20) angeordneten Stößel (10), der aus dem gasführenden Raum des Gehäuses (1) herausragt und in Längsrichtung gegen die Kraft einer Rückholfeder (12) derart betätigbar ist, dass sich das Zündsicherungsventil (26) in der Offenstellung und das Hauptventil (20) in der Geschlossenstellung befindet, und mit einem auf dem Gehäuse (1) angeordneten und mit der elektronischen Steuereinheit verbundenen Mikroschalter (13), der bei einer manuellen Betätigung des Stößels (10) in Längsrichtung gegen die Kraft der Rückholfeder (12) seine Geschlossenstellung einnimmt, so dass bei ausgeschaltetem Zustand der Gasregelarmatur die elektronische Steuereinheit ein elektrisches Signal erhält, wodurch eine Aktivierung derselben und damit eine Zündung des durch das geöffnete Zündsicherungsventil (26) fließenden Gasstromes erfolgt, wobei bei Aktivierung der Gasregelarmatur der Zündsicherungsmagnet (34) über einen über den Mikroschalter (13) fließenden Strom erregt ist, und dass auf dem Gehäuse (1) ein zweiter, im Thermostromkreis in Reihe geschalteter Mikroschalter (14) angeordnet ist, der bei einer manuellen Betätigung des Stößels (10) in Längsrichtung gegen die Kraft der Rückholfeder (12) seine Offenstellung einnimmt, **dadurch gekennzeichnet dass** beide Mikroschalter (13; 14) über auf dem Stößel (10) befindliche ihnen zugeordnete Schaltkonturen (15; 16) derart betätigbar sind, dass der erste Mikroschalter (13) geschlossen ist, ehe der zweite Mikroschalter (14) geöffnet ist, wohingegen bei Einnahme der Anfangsstellung des Stößels (10) unter der Kraft der Rückholfeder (12) der zweite Mikroschalter (14) geschlossen ist, ehe der erste Mikroschalter (13) geöffnet ist.

2. Gasregelarmatur nach Patentanspruch 1, **dadurch gekennzeichnet, dass** die beiden Mikroschalter (13; 14) derart lagemäßig auf dem Oberteil (2) befestigt sind, dass die auf dem Bedienungselement (17) befindlichen Schaltkonturen (15; 16) identisch sind.

## Claims

1. Gas regulator fitting with electronic ignition for a gas-fired heating device or the like with an electronic control unit fed by a voltage source, a thermoelectric ignition safety valve (26) controllable by a ignition safety magnet (34) and a main valve (20) which jointly serve both as a safety pilot and as a means of splitting the gas flow into proportions for a main burner and a pilot light, and are accommodated with additional, secondary functional elements in a segmented housing (1), a tappet (10) arranged axially to the ignition safety valve (26) and the main valve (20), which protrudes from the gas-conducting chamber of the housing (1) and can be activated in a longitudinal direction against the force of a return spring (12) such that the ignition safety valve (26) is in the open position and the main valve (20) is in the closed position, and with a micro switch (13) arranged on the housing (1) and connected to the electronic control unit, said micro switch assuming its closed position on a manual actuation of the tappet (10) in a longitudinal direction against the force of the return spring (12) so that when the gas regulator fitting is in its deactivated state an electrical signal is received by the electronic control unit, whereby said control unit is activated and thus the gas flowing through the opened ignition safety valve (26) is ignited, wherein the ignition safety magnet (34) is excited by a current flowing across the micro switch (13) on activation of the gas regulator fitting, and a second micro switch (14) series-connected in the thermal current circuit is arranged on the housing (1) and assumes its open position on a manual actuation of the tappet (10) in a longitudinal direction against the force of the return spring (12), **characterised in that** both micro switches (13; 14) can be operated in such a way via the selector contours (15; 16) assigned to them and located on the tappet (10) that the first micro switch (13) is closed, before the second micro switch (14) is opened, whereas the second micro switch (14) is closed, before the first micro switch (13) is opened when the tappet (10) assumes its initial position under the force of the return spring (12).

2. Gas regulator fitting according to Claim 1, **characterised in that** both micro switches (13; 14) are attached in such a position on the upper side (2) that the selector contours (15; 16) located on the operating control (17) are identical.

## Revendications

1. Robinetterie de réglage de gaz à allumage électronique conçue pour un dispositif de chauffage au gaz ou analogue ayant une unité électronique de commande alimentée par une source de tension, une soupape de sécurité d'allumage thermoélectrique (26) influençable par un aimant de sécurité d'allumage (34) et une soupape principale (20) qui servent, ensemble, et à la sécurité d'allumage et à la division du flux de gaz en portions pour un bruleur principal et pour une veilleuse, et qui sont installées dans un boîtier (1) en plusieurs pièces avec d'autres éléments fonctionnels secondaires, et ayant un poussoir (10) disposé axialement par rapport à la soupape de sécurité d'allumage (26) et à la soupape principale (20) qui sort de l'espace du boîtier (1) conduisant le gaz et qui peut être actionné dans le sens longitudinal contre la force d'un ressort de rappel (12) de telle manière que la soupape de sécurité d'allumage (26) soit dans la position d'ouverture et que la soupape principale (20) soit dans la position de fermeture, et ayant un microrupteur (13) disposé sur le boîtier (1) et relié à l'unité électronique de commande qui adopte sa position de fermeture lors d'un actionnement manuel du poussoir (10) dans le sens longitudinal contre la force du ressort de rappel (12) de sorte que, si la robinetterie de réglage de gaz est hors tension, l'unité électronique de commande reçoit un signal électrique, de sorte qu'il se produit une activation de la robinetterie de réglage de gaz et ainsi un allumage du flux de gaz s'écoulant par la soupape de sécurité d'allumage (26) ouverte, l'aimant de sécurité d'allumage (34) étant excité par un courant passant par le microrupteur (13) si la robinetterie de réglage de gaz est activée, et un second microrupteur (14) connecté en série dans le circuit thermoélectrique qui adopte sa position d'ouverture lors d'un actionnement manuel du poussoir (10) dans le sens longitudinal contre la force du ressort de rappel (12) étant disposé sur le boîtier (1), **caractérisée en ce que** les deux microrupteurs (13 ; 14) peuvent être actionnés par leurs contours de contact (15 ; 16) associés se trouvant sur le poussoir (10) de telle manière que le premier microrupteur (13) soit fermé avant que le second microrupteur (14) soit ouvert, tandis que, lorsque le poussoir (10) adopte sa position initiale sous la force du ressort de rappel (12), le second microrupteur (14) soit fermé avant que le premier microrupteur (13) soit ouvert.

2. Robinetterie de réglage de gaz selon la revendication 1, **caractérisée en ce que** les deux microrupteurs (13 ; 14) sont fixés en position sur la partie supérieure (2) de telle manière que les contours de contact (15 ; 16) se trouvant sur l'élément de commande (17) soient identiques.
